# EUROPÄISCHE PATENTSCHRIFT

(11) **EP 0 382 325 B1**
(45) Veröffentlichungstag und Bekanntmachung des Hinweises auf die Patenterteilung: **12.01.1994**
(21) Anmeldenummer: 90250027.1
(22) Anmeldetag: 01.02.1990
(51) Int. Cl.: H01H 9/36

(54) **Lichtbogenlöschkammer mit Löschblechen**
Arc control device with arc interruption plates
Chambre d'extinction d'arc avec plaques d'extinction

(30) Priorität: 08.02.1989 DE 3904268; 14.04.1989 DE 3912726
(43) Veröffentlichungstag der Anmeldung: 16.08.1990
(73) Patentinhaber: SIEMENS AKTIENGESELLSCHAFT, 80333 München (DE)
(72) Erfinder: Hahn, Michael, D-1000 Berlin 65 (DE)

(56) Entgegenhaltungen:
- DE-A- 2 624 957
- DE-A- 3 129 161
- DE-B- 1 926 355
- FR-A- 2 569 304
- GB-A- 1 383 954

## Beschreibung

Die Erfindung betrifft eine Lichtbogenlöschkammer für einen elektrischen Schalter mit quer zur Längserstreckung eines Schaltlichtbogens angeordneten, wenigstens zwei nebeneinander angeordneten Einschnitte aufweisenden Löschblechen.

Eine Lichtbogenlöschkammer dieser Art ist beispielsweise durch die DE-A-31 31 437 bekannt geworden. In dieser werden Löschbleche verwendet, die auf ihren den Schaltkontakten zugewandten Seite jeweils einen Einschnitt und auf ihrer den Schaltkontakten abgewandten Seite wahlweise einen, zwei oder mehrere Einschnitte aufweisen. Dabei kann ein Einschnitt auf der den Schaltkontakten abgewandten Seite unsymmetrisch angeordnet sein, um durch verdrehte Montage aufeinanderfolgender Löschbleche einen mäanderförmigen Kanal zu bilden.

Mit Löschblechen ausgerüstete Lichtbogenlöschkammern eignen sich grundsätzlich sowohl zum Einsatz in Leistungsschaltern für Wechselstrom als auch für Gleichstrom. Der Erfindung liegt in diesem Zusammenhang die Aufgabe zugrunde, eine insbesondere für Gleichstrom-Schnellschalter geeignete Löschkammer zu schaffen, die sich auch für den oberhalb 1000 V liegenden Spannungsbereich eignet, die ferner eine hohe Strombegrenzung bewirkt und sich bei kompakten Abmessungen durch einen nur geringen Gasauswurf auszeichnet.

Diese Aufgabe wird gemäß der Erfindung dadurch gelöst, daß die Einschnitte aufeinander folgender Löschbleche um einen Teil der Mündungsweite gegeneinander versetzt sind, derart, daß die Flanken der Einschnitte scheinbare Schnittpunkte bilden und daß die Einschnitte den Schaltkontakten zugewandt angeordnet sind.

Auf diese Weise wird scheinbar eine größere Anzahl von Einschnitten gebildet, als es der tatsächlichen Anzahl je Löschblech entspricht. Durch Versuche ist erwiesen, daß bei einer verhältnismäßig geringen erforderlichen Länge der Löschbleche in Laufrichtung des Lichtbogens ein Zusammenschlagen der Teillichtbögen hinter dem Löschblechpaket unterbleibt, obwohl Spuren von Abbrand an den hinteren Kanten der Löschbleche nachweisbar sind. Als weitere vorteilhafte Eigenschaft der neuen Anordnung von Löschblechen hat sich gezeigt, daß der Auswurf von Schaltgasen verhältnismäßig gering ist und daher geerdete Bauteile in geringerem Abstand von der Löschkammer als bei bisher üblichen Löschkammern für Gleichstrom-Schnellschalter angeordnet werden können. So fern die Anforderungen an den kürzesten zulässigen Abstand zu geerdeten Bauteilen nicht zu hoch angesetzt werden, kann sogar davon abgesehen werden, ansonsten übliche Ausblasdämpfer am Ende der Lichtbogenlöschkammer vorzusehen. Dennoch ist der Aufwand zur Herstellung einer Lichtbogenlöschkammer nach der Erfindung nicht erhöht, weil nur eine Sorte von Löschblechen zu fertigen ist.

Ein vorteilhafter Weg zur Verwirklichung der versetzten Anordnung der Einschnitte kann darin bestehen, daß die Einschnitte über die Breite der Löschbleche unsymmetrisch angeordnet und aufeinanderfolgende Löschbleche gegeneinander um 180° gedreht montiert sind.

Es können aber auch Löschbleche mit symmetrischer Anordnung der Löschbleche verwendet werden, wobei dann aufeinanderfolgende Löschbleche seitlich versetzt montiert werden.

Werden drei oder mehr Einschnitte in den Löschblechen vorgesehen, so empfiehlt es sich, den gegenseitigen Abstand der Einschnitte jedes Löschbleches gleich zu bemessen. Die durch die Überlappung der Einschnitte scheinbar gebildeten zusätzlichen Einschnitte weisen daher über die ganze Breite der Löschbleche die gleiche Form auf.

Wenn die Unsymmetrie der Anordnung der Einschnitte etwa 1/3 der Mündungsbreite der Einschnitte beträgt, so entstehen scheinbar zwei zusätzliche Einschnitte mit einer gegenüber den tatsächlichen Einschnitten geringeren Tiefe.

Die Erfindung kann vorzugsweise mit relativ spitzwinkligen Einschnitten ausgeführt werden, wobei der Neigungswinkel der Flanken der Einschnitte zueinander kleiner bis gleich 30° beträgt.

Günstige Ergebnisse sind insbesondere mit Löschblechen zu erzielen, die jeweils vier Einschnitte mit einem Winkel von 10 bis 15° besitzen.

Um bei der Montage der Löschbleche sicherzustellen, daß der vorgesehene Versatz der Einschnitte entsteht, empfiehlt es sich, an den Löschblechen seitlich vorstehende Zapfen zum Eingreifen in Ausnehmungen des Gehäuses der Lichtbogenlöschkammer vorzusehen. Damit ist zu erreichen, daß die Löschbleche nur in einer gewünschten Folge montierbar sind.

Werden Löschbleche mit symmetrisch über die Breite verteilt angeordneten Einschnitten verwendet, so können zum Halten der Löschbleche Isolierstoffplatten mit Nuten vorgesehen sein, die aufeinanderfolgend eine geringere und eine größere Tiefe entsprechend dem gewünschten Versatz der Einschnitte aufeinanderfolgender Löschbleche aufweisen und daß jeweils einer Nut geringerer Tiefe der einen Isolierstoffplatte eine Nut größerer Tiefe der gegenüberliegenden Isolierstoffplatte zugeordnet ist und umgekehrt. Diese Anordnung gestattet die Montage der Löschbleche durch einfaches Einstecken.

Für die erwünschte Staffelung der Tiefe der Einschnitte ist es günstig, wenn die Einschnitte an ihrer Spitze einen möglichst geringen Rundungsradius aufweisen. Dieser sollte höchstens 1 mm betragen. Derart kleine und sogar weniger als 0,5 mm betragende Rundungsradien sind erzielbar, wenn die Einschnitte mit Hilfe der Laserstrahlschneidens hergestellt werden.

Die Erfindung wird im folgenden anhand der in den Figuren dargestellten Ausführungsbeispiele näher erläutert.

Die Figur 1 zeigt schematisch einen Gleichstrom-Schnellschalter mit einer aufgeschnitten dargestellten Lichtbogenlöschkammer.

Von oben ist die Lichtbogenlöschkammer nach der Figur 1 in der Figur 2 gezeigt.

In der Figur 3 sind in einer gegenüber den Figuren 1, 2 und 3 vergrößerten Darstellung zwei hintereinanderliegend angeordnete Löschbleche gezeigt.

Die Figur 4 zeigt ein anderes Ausführungsbeispiel einer Lichtbogenlöschkammer in einer Blickrichtung auf die den Schaltkontakten abgewandten Kanten der Löschbleche.

Der in der Figur 1 gezeigte Gleichstrom-Schnellschalter 1 weist in bekannter Weise einen feststehenden Schaltkontakt 2 und einen mit diesem zusammenwirkenden bewegbaren Schaltkontakt 3 auf. Beide Schaltkontakte 2 und 3 ragen in eine Lichtbogenlöschkammer 4 hinein, die Lichtbogenlaufschienen 5 und 6 sowie Löschbleche 7 aufweist. Eine Antriebsvorrichtung 8 geeigneter Bauart ist gleichfalls schematisch in Verbindung mit dem bewegbaren Schaltkontakt 3 gezeigt. Wie die Figur 2 zeigt, besitzt die Lichtbogenlöschkammer 4 ein Dehäuse 10 von etwa rechteckiger Querschnittsform. In bekannter Weise kann das Dehäuse 10 aus einem isolierenden Werkstoff einstückig oder aus mehreren Teilen hergestellt sein.

Die Löschbleche 7 können parallel zueinander angeordnet sein, wie dies die Figur 1 zeigt und können, wie dies an sich bekannt ist, mit ihren den Schaltkontakten 2 und 3 zugewandten Unterkanten entlang einem Bogen angeordnet sein, dessen Zentrum auf der den Schaltkontakten 2 und 3 zugewandten Seite der Löschbleche 7 liegt. Abweichend hiervon können die Löschbleche auch radial ausgerichtet oder mit unterschiedlicher Winkelstellung zwischen benachbarten Löschblechen angeordnet sein.

Die Löschbleche 7 aus magnetisierbarem Blech weisen die in der Figur 3 dargestellte Gestalt auf. Jedes Löschblech weist an seiner den Schaltkontakten 2 und 3 zugewandten Seite vier V-förmige gleichgroße und nebeneinander angeordnete Einschnitte 15 auf, deren Flanken unter einem Winkel C von etwa 12,5° stehen. Zwischen benachbarten Einschnitten 15 besteht der gleiche Abstand D. Die Gruppe der vier Einschnitte 15 ist jedoch, bezogen auf die Breite des Löschbleches 7, unsymmetrisch angeordnet, derart, daß zwischen dem linken Einschnitt 15 und dem Rand des Löschbleches 7 ein kleinerer Abstand A und zwischen dem rechten der Einschnitte 15 und dem folgenden Rand des Löschbleches 7 ein größerer Abstand B besteht. In den Löschkammern gemäß den Figuren 1, 2 und 3 sind die Löschbleche 7 jeweils abwechselnd um 180° gedreht montiert, so daß aufgrund der unsymmetrischen Anordnung der Einschnitte in jedem der Löschbleche in der Projektion eine Überlappung der Einschnitte aufeinanderfolgender Löschbleche erscheint. Mit 15' sind in der Figur 3 die Einschnitte eines solchen um 180° gedrehten Löschbleches 7' dargestellt.

Wie der Figur 3 zu entnehmen ist, sind die Einschnitte derart unsymmetrisch angeordnet, daß sich eine Überlappung der Einschnitte 15 und 15' von etwa 1/3 der mit W bezeichneten Mündungsweite der Einschnitte 15 ergibt. In der Projektion erscheinen aufgrund dieser Maßnahme scheinbar zwei weitere Einschnitte, die mit 17 und 18 bezeichnet sind. Diese erreichen etwa 1/3 bzw. 2/3 der Tiefe der Einschnitte 15.

Bei festgelegter Mündungsweite W und gleichfalls festliegendem Flankenwinkel C der Einschnitte 15 ergibt sich die größtmögliche Tiefe der Einschnitte dann, wenn ein möglichst geringer Rundungsradius am Fuß der Einschnitte vorhanden ist. Ein solcher geringer Rundungsradius von vorzugsweise weniger als 1 mm ist insbesondere bei geringem Flankenwinkel C durch die Herstellung mit Hilfe des Laserstrahlschneidens erzielbar.

Ferner sind in der Figur Zapfen 20 gezeigt, mit deren Hilfe die Löschbleche 7 in den Wandungen des Gehäuses 10 (Figur 2) der Lichtbogenlöschkammer 4 positioniert und gehalten werden können. Durch eine entsprechende aufeinanderfolgende Anordnung von Ausnehmungen in der Wänden des Gehäuses 10 ist erreichbar, daß die Löschbleche nur in der gewünschten abwechselnden Stellung montiert werden können.

In der Figur 4 ist ein weiteres Beispiel einer Lichtbogenlöschkammer dargestellt, und zwar mit Blick auf die Kanten der Löschbleche, die den Schaltkontakten eines Leistungsschalters abgewandt sind. Bei diesem Ausführungsbeispiel werden Löschbleche 25 verwendet, deren Einschnitte symmetrisch über die Breite Löschbleche 25 verteilt angeordnet sind. Der gegenseitige Versatz der Einschnitte aufeinanderfolgender Löschbleche um einen Teil der Mündungsweite der Einschnitte wird dadurch erzielt, daß die Löschbleche 25 zwischen Isolierstoffplatten 21 und 22 gehalten sind, die mit Nuten 23 und 24 unterschiedlicher Tiefe versehen sind. Während in jeder der Isolierstoffplatten 21 und 22 auf eine Nut 23 mit größerer Tiefe eine Nut 24 mit geringerer Tiefe und dann wieder eine Nut 23 mit größerer Tiefe folgt, sind die in paralleler Stellung einander gegenüberstehend angeordneten Isolierstoffplatten 21 und 22 um eine Teilung der Nuten verschoben positioniert, so daß jeweils einer Nut 23 mit größerer Tiefe in der einen Isolierstoffplatte eine Nut 24 mit geringerer Tiefe in der gegenüberliegenden Isolierstoffplatte gegenübersteht. Beim Einlegen der Löschbleche 25 in die Nuten der Isolierstoffplatten 21 und 22 wird auf diese Weise zwangsläufig ein gegenseitiger Versatz der Einschnitte hervorgerufen. Wie die Figur 4 zeigt, kommt es auch bei dieser Anordnung bei der Betrachtung von zwei aufeinanderfolgenden Löschblechen 25 und 25' zu einem Versatz der Einschnitte um einen Teil der Mündungsweite der Einschnitte.

Bei den beschriebenen Ausführungsbeispielen wird davon ausgegangen, daß Löschbleche aus einem magnetisierbaren Werkstoff, beispielsweise einem weichmagnetischen Stahlblech verwendet werden. Von den bekannten Mitteln zur Beeinflussung der Löschwirkung von Löschblechkammern, wie z. B. Dicke der Bleche, chemische und physikalische Beschaffenheit der Oberfläche sowie Zusammensetzung der Materials, kann auch im Rahmen der Erfindung Gebrauch gemacht werden.

## Patentansprüche

1. Lichtbogenlöschkammer (4) für einen elektrischen Schalter (1) mit quer zur Längserstreckung eines Schaltlichtbogens angeordneten, wenigstens zwei nebeneinander angeordnete Einschnitte (15) aufweisenden Löschblechen (7; 25), **dadurch** **gekennzeichnet**, daß die Einschnitte (15, 15') aufeinanderfolgender Löschbleche (7, 7'; 25, 25') um einen Teil ihrer Mündungsweite (W) gegeneinander derart versetzt sind, daß die Flanken der Einschnitte (15, 15') mehrere scheinbare Schnittpunkte bilden, und daß die Einschnitte (15, 15') den Schaltkontakten zugewandt angeordnet sind.

2. Lichtbogenlöschkammer nach Anspruch 1,
**dadurch gekennzeichnet,** daß die Einschnitte (15) über die Breite des Löschbleches (7) unsymmetrisch angeordnet und aufeinanderfolgende Löschbleche (7, 7') gegeneinander um 180° gedreht montiert sind.

3. Lichtbogenlöschkammer nach Anspruch 1,
**dadurch gekennzeichnet,** daß bei symmetrischer Anordnung der Einschnitte über die Breite des Löschbleches (25) die aufeinanderfolgenden Löschbleche (25, 25') seitlich versetzt montiert sind.

4. Lichtbogenlöschkammer nach einem der vorangehenden Ansprüche, **dadurch gekennzeichnet,** daß bei drei oder mehr Einschnitten (15) der gegenseitige Abstand (D) gleich bemessen ist.

5. Lichtbogenlöschkammer nach einem der vorangehenden Ansprüche, **dadurch gekennzeichnet,** daß der gegenseitige Versatz der Einschnitte (15, 15') aufeinanderfolgender Löschbleche (7, 7'; 25, 25') etwa 1/3 der Öffnungsweite (W) der Einschnitte (15) beträgt.

6. Lichtbogenlöschkammer nach einem der vorangehenden Ansprüche, **dadurch gekennzeichnet,** daß der Winkel (C) der Einschnitte (15) kleiner bis gleich 30° beträgt.

7. Lichtbogenlöschkammer nach Anspruch 6, **dadurch** **gekennzeichnet**, daß der Winkel (C) der Einschnitte (15) 10 bis 15° beträgt.

8. Lichtbogenlöschkammer nach einem der vorangehenden Ansprüche, **dadurch gekennzeichnet,** daß die Löschbleche (7) seitlich vorstehende Zapfen (20) zum Eingreifen in Ausnehmungen des Gehäuses (10) der Lichtbogenlöschkammer (4) besitzen.

9. Lichtbogenlöschkammer nach Anspruch 5, **dadurch** **gekennzeichnet**, daß zum Halten der Löschbleche (25) Isolierstoffplatten (21, 22) mit Nuten (23, 24) vorgesehen sind, die aufeinanderfolgend eine geringere und eine größere Tiefe entsprechend dem gewünschten Versatz der Einschnitte aufeinanderfolgender Löschbleche (25, 25') gegeneinander aufweisen, und daß jeweils einer Nut (24) geringerer Tiefe der einen Isolierstoffplatte (21) eine Nut (23) größerer Tiefe der gegenüberliegenden Isolierstoffplatte (22) zugeordnet ist und umgekehrt.

10. Lichtbogenlöschkammer nach einem der vorangehenden Ansprüche, **dadurch gekennzeichnet,** daß die Einschnitte (15) der Löschbleche (7) an ihren Spitzen einen Rundungsradius von höchstens 1 mm aufweisen.

## Claims

1. Arc-quenching chamber (4) for an electrical switch (1) having splitters (7; 25) which are arranged transversely relative to the longitudinal extension of an arc and have at least two incisions (15) which are arranged side by side, characterised in that the incisions (15, 15') of successive splitters (7, 7'; 25, 25') are staggered by a portion of their opening width (W) in such a way that the flanks of the incisions (15, 15') form several apparent intersections and in that the incisions (15, 15') are arranged facing the switching contacts.

2. Arc-quenching chamber according to claim 1, characterised in that the incisions (15) are arranged unsymmetrically over the width of the splitter (7) and successive splitters (7, 7') are mounted so as to be turned by 180° relative to each other.

3. Arc-quenching chamber according to claim 1, characterised in that given symmetrical arrangement of the incisions over the width of the splitter (25) the successive splitters (25, 25') are mounted so as to be laterally offset.

4. Arc-quenching chamber according to one of the preceding claims, characterised in that given three or more incisions (15) the interspacing (D) is dimensioned so as to be equal.

5. Arc-quenching chamber according to one of the preceding claims, characterised in that the staggering of the incisions (15, 15') of successive splitters (7, 7'; 25, 25') amounts to approximately 1/3 of the opening width (W) of the incisions (15).

6. Arc-quenching chamber according to one of the preceding claims, characterised in that the angle (C) of the incisions (15) is less than or equal to 30°.

7. Arc-quenching chamber according to claim 6, characterised in that the angle (C) of the incisions (15) is between 10 and 15°.

8. Arc-quenching chamber according to one of the preceding claims, characterised in that the splitters (7) have laterally protruding pegs (20) for engagement in recesses of the housing (10) of the arc-quenching chamber (4).

9. Arc-quenching chamber according to claim 5, characterised in that insulating plates (21, 22) with grooves (23, 24) are provided for the purpose of holding the splitters (25), which grooves have successively a comparatively small and a comparatively great depth in accordance with the desired offset of the incisions of successive splitters (25, 25') in respect of each other and in that associated with each groove (24) of comparatively small depth of the one insulating plate (21) there is a groove (23) of comparatively great depth of the opposing insulating plate (22), and vice versa.

10. Arc-quenching chamber according to one of the preceding claims, characterised in that the incisions (15) of the splitters (7) have at their tips a radius of curvature of at most 1 mm.

## Revendications

1. Chambre d'extinction d'arc électrique (4) pour un interrupteur électrique (1) comportant des tôles d'extinction (7;25) qui sont disposées transversalement par rapport à la direction longitudinale d'un arc électrique de coupure et possèdent au moins deux encoches (15) disposées côte-à-côte, caractérisée par le fait que les encoches (15,15') des tôles d'extinction successives (7,7'; 25,25') sont décalées l'une par rapport à l'autre d'une distance égale à une partie de la largeur (W) de leur ouverture de telle sorte que les flancs des encoches (15,15') forment plusieurs points d'intersection apparents, et que les encoches (15,15') sont disposées en étant tournées vers les contacts de coupure.

2. Chambre d'extinction d'arc suivant la revendication 1, caractérisée par le fait que les encoches (15) sont disposées d'une manière dissymétrique sur la largeur de la tôle d'extinction (7) et que les tôles d'extinction successives (7,7') sont montées en étant pivotées réciproquement de 180°.

3. Chambre d'extinction d'arc suivant la revendication 1, caractérisée par le fait que dans le cas d'une disposition symétrique des encoches sur la largeur de la tôle d'extinction (25), les tôles d'extinction successives (25,25') sont montées en étant décalées latéralement.

4. Chambre d'extinction d'arc suivant l'une des revendications précédentes, caractérisée par le fait que dans le cas de trois ou d'un plus grand nombre d'encoches (15), la distance réciproque (D) est la même.

5. Chambre d'extinction d'arc suivant l'une des revendications précédentes, caractérisée par le fait que le décalage réciproque des encoches (15,15') de tôles d'extinction successives (7,7'; 25,25') est égal approximativement à 1/3 la largeur de l'ouverture (W) des encoches (15).

6. Chambre d'extinction d'arc suivant l'une des revendications précédentes, caractérisée en ce que l'angle (C) des encoches (15) est inférieur ou égal à 30°.

7. Chambre d'extinction d'arc suivant la revendication 6, caractérisée par le fait que l'angle (C) des encoches (15) est compris entre 10 et 15°.

8. Chambre d'extinction d'arc suivant l'une des revendications précédentes, caractérisée par le fait que les tôles d'extinction (7) possèdent des tétons (20) qui font saillie latéralement et sont destinés à s'engager dans des évidements du boîtier (10) de la chambre d'extinction d'arc (4).

9. Chambre d'extinction d'arc suivant la revendication 5, caractérisée par le fait que pour le maintien des tôles d'extinction (25), il est prévu des plaques en matériau isolant (21,22) comportant des rainures (23,24), qui possèdent successivement une profondeur inférieure et une profondeur supérieure en fonction du décalage désiré des encoches de tôles d'extinction successives (25,25'), et que respectivement une rainure (24) de faible profondeur d'une plaque en matériau isolant (21) est associée à une rainure (23) de forte profondeur de la plaque en matériau isolant opposée (22) et inversement.

10. Chambre d'extinction d'arc suivant l'une des revendications précédentes, caractérisée par le fait que les encoches (15) des tôles d'extinction (16) possèdent, au niveau de leurs pointes, un rayon de courbure égal au maximum à 1 mm.
